# EUROPÄISCHE PATENTSCHRIFT

(11) **EP 0 424 625 B1**
(45) Veröffentlichungstag und Bekanntmachung des Hinweises auf die Patenterteilung: **29.09.1993**
(21) Anmeldenummer: 90115784.2
(22) Anmeldetag: 17.08.1990
(51) Int. Cl.: F28F 9/00, F28D 7/08, C10J 3/56, F22B 37/20

(54) **Zwängungsfreie Aufhängung von Wärmetauscherbündeln mit hoher Temperaturbeaufschlagung**
Free suspension of heat exchanger tube bundles subject to high temperature
Suspension libre de faisceaux de tubes d'échangeurs de chaleur soumis à haute température

(30) Priorität: 27.10.1989 DE 3935871
(43) Veröffentlichungstag der Anmeldung: 02.05.1991
(73) Patentinhaber: MAN Gutehoffnungshütte Aktiengesellschaft, 46122 Oberhausen (DE)
(72) Erfinder: David, Helmut, D-4200 Oberhausen 11 (DE); Malik, Ernst J., D-4200 Oberhausen 11 (DE); Schmidt, Rainer, D-4200 Oberhausen 11 (DE)

(56) Entgegenhaltungen:
- DE-B- 2 910 437

## Beschreibung

Die Erfindung betrifft einen liegenden Behälter mit einem Wärmetauscher für die Durchströmung extrem heißer gas- oder dampfförmiger Medien, bestehend aus mehreren Einheiten mit jeweils einem Rohrwände bildenden Rohrbündel, das an Sammler angehängt ist, die Eintritts- und Austrittsstutzen für das Wärmetauschmedium aufweisen.

Ein solche Behälte ist durch die DE-A-24 23 951 bekannt. Der bekannte Wirbelbett-Generator wird zur Gaserzeugung aus Kohle und Wasserdampf unter erhöhtem Druck genutzt. Die Wärmezufuhr durch die Heizrohre erfolgt in einer stationären, liegenden Retorte. In den Innenraum der Retorte tauchen von oben mäander- oder haarnadelförmige Heizrohre ein, die in Ebenen senkrecht zur Längserstreckung der Retorte gebogen sind. Der bekannte Wärmetauscher besteht aus Einheiten und jede Einheit weist ein Rohrbündel auf, das über einen Sammler mit einem Eintrittsstutzen und über einen Sammler mit einem Austrittsstutzen verbunden ist. Die Sammler sind an Stützelementen gelagert. Diese Stützelemente sind Winkeleisen oder dgl. Aufhängungen.

Nach der DE-B-29 10 436 sind diese Stützelemente für die Sammlerrohre kastenförmige, innen gekühlte und außen isolierte Balkenträger. Die Balkenträger weisen Aufhängungsrohre auf, die durch den Retortenmantel geführt sind. Diese Aufhängungsrohre sind wie die Balkenträger für die Kühlung mittels eines flüssigen Kühlmittels ausgebildet. Die Aufhängungen sind unter Zwischenschaltung von unter permanentem Druck stehenden Zylindern als Ausgleichselemente abgestützt Nach der DE-B-29 10 437 können die Sammlerrohre jedes Retortenschusses an je einen durch die Retortenwand geführten Ein- und Austrittsstutzen mit jeweils einem kugelförmigen Sammler angeschlossen werden.

Nach diesem Stand der Technik sind demnach Sammler und/ oder Rohrwände des Wärmetauschers mit gekühlten oder ungekühlten Trägern und Zugstangen versehen. Eine derartige Anordnung kann die Ursache für unterschiedliche und sich gegenseitig ungünstig beeinflussende Wärmedehnungen sein. Die Aufhängung von Sammlerrohren und Rohrbündeln mit Hilfe der erwähnten Aufhängungsrohre bedingt zusätzliche Durchtritte durch die Behälterwandung und damit Abdichtungsprobleme. Nachteilig ist ferner, daß die Abstützung der Aufhängung mit Aufhängerohren relativ kompliziert ist und infolge der verwendeten Bauteile wie Federn und Kompensatoren regelmäßiger Wartung bedarf.

Die Aufgabe der Erfindung besteht darin, eine Aufhängung von Wärmetauscherbündeln in liegenden Gefäßen mit hoher Temperaturbeanspruchung zu schaffen, bei der durch unterschiedliche Wärmeausdehungen der Bauteile keine oder höchstens untergeordnete Zwängungskräfte auftreten. Reibungskräfte, wie sie beim Stand der Technik zwischen Auflageträgern und Rohrbündel auftreten können, sollen vermieden werden. Die momentfreie Aufhängung der Bauteile des Wärmetauschers soll ohne zusätzliche Durchtritte durch den den Wärmetauscher umgebenden Behälter vorgenommen werden können und schließlich wird eine wartungsfreie Konstruktion gefordert.

Diese Aufgabe wird nach der Erfindung in der Weise gelöst, wie es die kennzeichnenden Merkmale des Patentanspruchs angeben.

Mit Hilfe des erfindungsgemäßen Vorschlages wird eine zwängungsfreie Aufhängung extrem heißgehender Wärmetauscherbündel in liegenden Gefäßen ermöglicht, die zudem einfach konstruiert ist und sich als wartungsfrei erweist.

Jede Wärmetauschereinheit, bestehend aus einem aus Rohrwänden gebildeten Rohrbündel mit den Sammlern, ist erfindungsgemäß im Bereich der Eintritts- und Austrittsstutzendurchtritte aufgehängt und kann sich somit in alle Richtungen frei ausdehnen. Die noch verbleibenden Differenzdehnungen zwischen Eintritt und Austritt werden von den Rohrwänden aufgenommen.

Ausführungsbeispiele werden nachstehend an Hand der schematischen Zeichnungen näher erläutert.

Es zeigen
- Fig. 1: die Aufhängung des Wärmetauschers nach den Ansprüchen 1 und 2 in einer perspektivischen Ansicht und
- Fig. 2: eine Alternative der Wärmetauscheraufhängung.

Der den Wärmetauscher umgebende liegende Behälter ist in den Zeichnungen fortgelassen worden. Die Ausführungsbeispiele zeigen im übrigen auch nur eine Wärmetauschereinheit, die nach Art eines Tauchsieders in den Behälter eingetaucht ist. Es können daher auch eine zweite oder weitere Einheiten parallel nebeneinander in einem Behälter angeordnet sein.

Nach Fig. 1 besteht das Rohrbündelsystem aus mäanderförmig gebogenen Rohren, die in darüber angeordnete Sammlerrohre (2,3) münden. Das aus Rohrwänden (1) gebildete System weist einen Eintrittsstutzen (4) für den Zutritt des Heißmediums mit Sammler (3) und zwei Austrittsstutzen (5) mit je zwei Sammlern (2) auf.

Jede Wärmetauschereinheit, bestehend aus einem aus Rohrwänden (1) gebildeten Rohrbündeln, den Sammlern (2, 3) und den Ein- und Abführungsrohren (7) zwischen Sammlern und Eintrittsstutzen (4) und Austrittsstutzen (5), ist im Bereich der Eintritts- und Austrittsstutzendurchtritte durch die (nicht dargestellte) Behälterwandung aufgehängt und stützt sich auf Konsolen (6) oder dgl.ab.

Die Achsen der Eintrittsstutzen (4) und der beiden Austrittsstutzen (5) sollen annähernd durch die Massenmittelpunkte der sich senkrecht unter den jeweiligen Stutzenaufhängungen befindlichen Wärmetauscheranteile gelegt werden, nämlich entsprechende Anteile der Rohrwände (1), der Sammler (2, 3), der Ein- und Abführungsrohre (7) und der jeweiligen Stutzen (4, 5).

Die Rohrwände (1) des Rohrbündels nach Fig. 2 bestehen ebenfalls aus mäanderförmig gebogenen Rohren, die in darüber angeordnete Sammlerrohre (2, 3) münden. Dieses Sytem aus Rohrwänden (1) weist einen Eintrittsstutzen (4) für den Zutritt des Heißmediums mit Sammler (3) und im Gegensatz zum Ausführungsbeispiel nach Fig. 1 nur einen Austrittsstutzen (5) mit zwei Sammlern (2) auf.

Die Wärmetauschereinheit, bestehend aus dem aus Rohrwänden (1) gebildeten Rohrbündel, den Sammlern (2, 3) und den Ein- und Abführungsrohren (7) zwischen Sammlern und Eintrittsstutzen (4) und Austrittsstutzen (5) ist im Bereich der beiden Durchtritte von Ein- und Austrittsstutzen durch die (nicht dargestellte) Behälterwand aufgehängt und stützt sich auf Konsolen (6) oder dergl. ab.

Hinsichtlich Einzelheiten der Stutzendurchführung und der Abdichtung, die nicht Gegenstand der Erfindung sind, wird beispielsweise auf die DE-A-38 23 810 verwiesen.

Eine andere bekannte Art der Rohrdurchführung heißgehender Rohrleitungen besteht in der Verwendung von sogenannten Thermo-Sleeves.

## Patentansprüche

1. Liegender Behälter mit einem Wärmetauscher für die Durchströmung extrem heißer gas- oder dampfförmiger Medien, bestehend aus mehreren Einheiten mit jeweils einem Rohrwände (1) bildenden Rohrbündel, das an Sammler (2) angehängt ist, die Eintritts- (4) und Austrittsstutzen (5) für das Wärmetauschmedium aufweisen,
dadurch gekennzeichnet,
daß jedem Rohrbündel ein Eintrittsstutzen (4) mit einem Sammler (3) und ein oder zwei Austrittsstutzen (5) mit je zwei Sammlern (2) zugeordnet ist und daß der Wärmetauscher an dem Eintrittsstutzen (4) und dem oder den beiden Austrittsstutzen (5) aufgehängt ist, die sich ihrerseits auf Konsolen (6) oder dergl. an der Behälterdurchführung abstützen.

2. Liegender Behälter mit einem Wärmetauscher nach Anspruch 1,
dadurch gekennzeichnet,
daß die Achsen der Eintritts- und Austrittsstutzen (4, 5) jeweils durch die Schwerpunkte der an den Stutzen hängenden Wärmetauscheranteile gelegt sind.

## Claims

1. Horizontal vessel comprising a heat exchanger for the flow of extremely hot gaseous or vaporous media, consisting of a plurality of units each comprising a tube bundle which forms tube walls (1) and is attached to headers (2) having inlet pipe connections (4) and outlet pipe connections (5) for the heat exchange medium, characterised in that an inlet pipe connection (4) with a header (3) and one or two outlet pipe connections (5) each with two headers (2) are associated with each tube bundle and that the heat exchanger is attached to the inlet pipe connection (4) and the outlet pipe connection or connections (5), which are in turn supported on brackets (6) or the like on the vessel wall.

2. Horizontal vessel comprising a heat exchanger according to claim 1, characterised in that the axes of the inlet and outlet pipe connections (4, 5) are each placed through the centres of gravity of the parts of the heat exchanger attached to the connections.

## Revendications

1. Réservoir couché équipé d'un échangeur de chaleur pour le passage de fluides gazeux ou à l'état de vapeurs, extrêmement chauds, réservoir se composant de plusieurs unités ayant chaque fois un faisceau de tubes constituant une paroi de tubes (1), accrochée au collecteur (2), et ayant des raccords d'entrée (4) et de sortie (5) pour le fluide d'échange de chaleur, réservoir caractérisé en ce qu'à chaque faisceau de tubes est associé un raccord d'entrée (4) avec un collecteur (3) et un ou deux raccords de sortie (5) avec chaque fois deux collecteurs (2) et en ce que l'échangeur de chaleur est suspendu au raccord d'entrée (4) et à l'un ou aux deux raccords de sortie (5) qui s'appuient à leur tour sur des consoles (6) ou moyens analogues, au niveau du passage du réservoir.

2. Réservoir couché équipé d'un échangeur de chaleur selon la revendication 1, caractérisé en ce que l'axe des raccords d'entrée et de sortie (4, 5) passe respectivement par le centre de gravité des parties d'échangeur suspendues au raccord.
